# EUROPÄISCHE PATENTSCHRIFT

(11) **EP 2 627 603 B1**
(45) Veröffentlichungstag und Bekanntmachung des Hinweises auf die Patenterteilung: **05.11.2014**
(21) Anmeldenummer: 11760711.9
(22) Anmeldetag: 23.09.2011
(51) Int. Cl.: B67C 3/20, B67C 3/04

(54) **VERFAHREN SOWIE FÜLLSYSTEM ZUM VOLUMEN- UND/ODER MENGENGESTEUERTEN FÜLLEN VON BEHÄLTERN**
METHOD AND FILLING SYSTEM FOR FILLING CONTAINERS IN A VOLUME AND/OR QUANTITY CONTROLLED MANNER
PROCÉDÉ ET SYSTÈME DE REMPLISSAGE POUR LE REMPLISSAGE DE RÉCIPIENTS SELON UN VOLUME ET/OU UNE QUANTITÉ COMMANDÉS

(30) Priorität: 11.10.2010 DE 102010047883
(43) Veröffentlichungstag der Anmeldung: 21.08.2013
(73) Patentinhaber: KHS GmbH, 44143 Dortmund (DE)
(72) Erfinder: HÄRTEL, Manfred, 55559 Bretzenheim (DE); LORENZ, Jonathan, 55545 Bad Kreuznach (DE)
(86) Internationale Anmeldenummer: PCT/EP2011/004759
(87) Internationale Veröffentlichungsnummer: WO 2012/048791

(56) Entgegenhaltungen:
- EP-A1- 0 775 668
- WO-A1-2010/017888
- WO-A2-2011/044972
- DE-A1-102006 045 987

## Beschreibung

Die Erfindung bezieht sich auf ein Verfahren gemäß Oberbegriff Patentanspruch 1 sowie auf ein Füllsystem gemäß Oberbegriff Patentanspruch 9. Ein derartiges Verfahren sowie Füllsystem sind aus der WO2010017888 bekannt.

"Behälter" sind im Sinne der Erfindung insbesondere Dosen, Flaschen, Tuben, Pouches aus Metall, Glas und/oder Kunststoff, aber auch andere Packmittel, die zum Abfüllen von flüssigen oder viskosen Produkten für ein Druckfüllen oder für ein druckloses Füllen geeignet sind.

Unter "Freistrahlfüllen" ist im Sinne der Erfindung ein Verfahren zu verstehen, bei dem das Füllgut dem zu befüllenden Behälter in einem freien Füllstrahl zuströmt, wobei der Behälter mit seiner Behältermündung oder -öffnung nicht am Füllelement anliegt, sondern von dem Füllelement bzw. von einem dortigen Füllgutauslass (Abgabeöffnung) beabstandet ist.

"Füllgut" im Sinne der Erfindung sind insbesondere flüssige oder fließfähige Produkte, die in einer flüssigen oder fließfähige Basis oder Matrix Feststoffe oder Festbestandteile, z.B. Partikel und/oder Fasern enthalten, beispielsweise Frucht-, Obst- oder Gemüsesäfte mit Frucht-, Obst- oder Gemüsestücken oder -fasern.

Der Ausdruck "im Wesentlichen" bedeutet im Sinne der Erfindung Abweichungen von jeweils exakten Wert um +/- 10%, bevorzugt um +/- 5% und/oder Abweichungen in Form von für die Funktion unbedeutenden Änderungen.

Es ist bekannt, das in Behälter abgefüllte Flüssigkeitsvolumen von Produkten durch Messung des Volumenstroms unter Verwendung von Durchflussmessern zu bestimmen, beispielsweise durch Messung mit magnetisch induktiven Durchflussmessern (MIDs), die keine bewegten Funktionselemente aufweisen und sich schon deswegen durch eine hohe Robustheit auszeichnen.

Bei Produkten, die Feststoffe oder Festbestandteile enthalten, bereitet die Messung der Flüssigkeitsvolumen bzw. des Volumenstroms des dem jeweiligen Behälter zugeführten Füllgutes aber häufig Probleme bzw. es kommt hierbei zu Fehlmessungen insbesondere auch dadurch, dass sich während der Messung Feststoffe an den Innenflächen des Durchflussmessers anlegen und/oder speziell bei magnetisch induktiven Durchflussmessern das diese Durchflussmesser durchströmende Produkt aufgrund der Feststoffe eine stark schwankende Leitfähigkeit aufweist und es dadurch zu Fehlmessungen kommt. Dies gilt auch dann, wenn derartige Feststoffe oder Festbestandteile enthaltende Produkte dem jeweils zu füllenden Behälter in wenigstens zwei Phasen oder Komponenten zugeführt werden, nämlich in Form einer feststofffreien oder im Wesentlichen feststofffreien Hauptkomponente und einer zudosierten, die Feststoffe oder Festbestandteile in höherer Konzentration aufweisenden, aber noch fließfähigen Zusatzkomponente.

Die WO 2011044972 A2 wurde am 21. April 2011 veröffentlicht und ist daher nur für die Neuheit der Erfindung relevant.

Aufgabe der Erfindung ist es, ein Verfahren aufzuzeigen, welches mit hoher Genauigkeit und betriebssicher ein volumen- und/oder mengengesteuertes Füllen von Behältern mit Feststoffe oder Festbestandteile enthaltenden Produkten ermöglicht. Zur Lösung dieser Aufgabe ist ein Verfahren entsprechend dem Patentanspruch 1 ausgebildet. Ein Füllsystem zum volumen- und/oder mengengesteuerten Füllen von Behältern ist Gegenstand des Patentanspruches 9.

Bei der Erfindung erfolgt das Füllen der Behälter mit dem Feststoffe oder Festbestandteile enthaltenden Produkt oder Füllgut dadurch, dass dieses Füllgut in Form wenigstens einer feststofffreien oder im Wesentlichen feststofffreien Hauptkomponente und hiervon getrennt mit einer, die Feststoffe oder Festbestandteile enthaltenden allerdings noch fließfähigen Zusatzkomponente in den jeweiligen Behälter eingebracht wird. Die Dosierung bzw. Zudosierung, d.h. die Bestimmung des Füllvolumens der Zusatzkomponente erfolgt bei dem erfindungsgemäßen Verfahren mittelbar, und zwar durch Messung desjenigen Volumens der Hauptkomponente, der von dem in einen Speicher- oder Dosierraum eingebrachte Volumen der Zusatzkomponente verdrängt wird, und zwar mit einem Durchflussmesser, der hierbei ausschließlich von der wenigstens einen feststofffreien oder im Wesentlichen feststofffreien Hauptkomponente durchströmt wird. Trotz der Möglichkeit einer genauen Dosierung der wenigstens einen Zusatzkomponente sind Beeinträchtigungen oder Fehlmessungen bei der Bestimmung des Volumens dieser Zusatzkomponente durch Feststoffe oder Festbestandteile vermieden.

Als Durchflussmesser finden bei der Erfindung insbesondere magnetisch induktive Durchflussmesser (MIDs) Verwendung, die besonders preiswert, robust und überall bzw. nahe überall einsetzbar sind, sofern es um die Messung des Volumenstroms und damit des Volumens (Zeit-Integral des Volumenstroms) von flüssigen Produkten mit ausreichender elektrischer Leitfähigkeit geht.

Weiterbildungen, Vorteile und Anwendungsmöglichkeiten der Erfindung ergeben sich auch aus der nachfolgenden Beschreibung von Ausführungsbeispielen und aus den Figuren. Auch wird der Inhalt der Ansprüche zu einem Bestandteil der Beschreibung gemacht.

Die Erfindung wird im Folgenden anhand der Figuren an Ausführungsbeispielen näher erläutert. Es zeigen:
- Fig. 1 und 2: in vereinfachter Prinzipdarstellung ein Füllsystem zum Füllen von Behältern mit einem aus zwei Komponenten bestehenden flüssigen Füllgut, und zwar in unterschiedlichen Phasen oder Verfahrensschritten eines Füllprozesses;
- Fig. 3 und 4: ähnliche Darstellungen wie Figuren 1 und 2 bei einer weiteren Ausführungsform des erfindungsgemäßen Füllsystems.

Das in den Figuren 1 und 2 allgemein mit 1 bezeichnete Füllsystem dient zum Füllen von Behältern, die beispielhaft als Flaschen 2 dargestellt sind, mit einem flüssigen Füllgut, welches sich aus der Komponente K1 (Hauptkomponente) und der Komponente K2 (Zusatzkomponente) zusammensetzt, von denen die Komponente K1 eine flüssige, d.h. keine oder im Wesentlichen keine Feststoffe oder Festbestandteile enthaltende Komponente, beispielsweise Frucht-, Obst- oder Gemüsesaft und die Komponente K2 eine zwar noch flüssige oder fließfähige, aber Feststoffe oder Festbestandteile, beispielsweise Frucht-, Obst- oder Gemüse-Fasern oder -Bestandteile (auch Pulpe) in höherer Konzentration enthaltende Komponente sind.

Die beiden Komponenten K1 und K2 werden in einem Füllprozess in der nachstehend noch näher beschriebenen Weise nacheinander in die jeweilige Flasche eingebracht, wobei das Vermischen dieser Komponenten im Wesentlichen erst in der jeweiligen Flasche 2 erfolgt.

Grundsätzlich erfolgt das Einbringen der Komponenten K1 und K2 in die jeweilige Flasche 2 derart, dass in wenigstens einer Füllphase des Füllprozesses das erforderliche Füllvolumen der Komponente K1 und in wenigstens einer Füllphase das erforderliche Füllvolumen der Komponente K2 in die zu füllende Flasche 2 eingebracht werden.

Das Füllsystem 1 umfasst in bekannter Weise ein Füllelement 3, in dessen Gehäuse 4 ein Flüssigkeitskanal 5 vorgesehen ist, der an der Unterseite des Gehäuses 4 eine Abgabeöffnung 6 bildet und an seinem dieser Abgabeöffnung 6 entfernt liegenden oberen Bereich über einen Anschluss 7 an das untere Ende einer Dosier- oder Produktleitung 8 angeschlossen ist. Das Füllelement 3 ist Bestandteil einer Füllmaschine umlaufender Bauart und hierfür zusammen mit einer Vielzahl gleichartiger Füllelemente 3 am Umfang eines um eine vertikale Maschinenachse umlaufend angetriebenen Rotors 9 vorgesehen, an welchem u.a. ein Kessel 10 für die Komponente K1, ein Ringkanal 11 für die Komponente K2 sowie ein Ringkanal 12 vorgesehen sind, und zwar jeweils für sämtliche Füllelemente 3 der Füllmaschine gemeinsam.

Der Ringkanal 12 ist Bestandteil eines nachstehend noch näher beschriebenen Heißumlaufs für die Komponente K1 ist, mit dem nicht nur die Komponente K1, sondern auch alle diese Komponente führenden Funktionselemente des Füllsystems 1 auf einer erhöhten, für ein heißsteriles Abfüllen benötigte Temperatur gehalten werden.

Während des Füllbetriebes ist der Kessel 10 mit der Komponente K1 niveaugesteuert teilgefüllt, und zwar unter Ausbildung eines von der Komponente K1 eingenommenen Flüssigkeitsraumes 10.1 und eines beispielsweise mit einem Inertgas gefüllten Gasraum 10.2 über dem Flüssigkeitsspiegel der Komponente K1.

Über eine Steuerventileinrichtung bzw. über ein erstes Steuerventil 13 dieser Einrichtung ist das obere Ende der Produktleitung 8 gesteuert mit dem Flüssigkeitsraum 10.1 des Kessels 1 verbindbar, und zwar über eine Zuleitung 14. Über ein zweites Steuerventil 15 der Steuerventileinrichtung ist das obere Ende der Produktleitung 8 gesteuert mit dem die Komponente K2 führenden Ringkanal 11 verbindbar. Die Produktleitung 8 und die Steuerventile 13 und 15 sind für jedes Füllelement 3 der Füllmaschine eigenständig vorgesehen.

Im Inneren des Flüssigkeitskanals 5 befindet sich zwischen dem Anschluss 7 und der Abgabeöffnung 6 ein durch eine Betätigungseinrichtung 16 betätigbares Flüssigkeitsventil 17, mit dem zur volumen- und/oder mengengesteuerten Abgabe des Füllgutes in die jeweilige Flasche 2 die Verbindung zwischen dem Anschluss 7 und der Abgabeöffnung 6 gesteuert am Beginn des jeweiligen Füllprozesses geöffnet und am Ende des Füllprozesses geschlossen wird, und zwar in Abhängigkeit von elektrischen Messsignalen eines ersten Durchflussmessers 18 und eines zweiten Durchflussmessers 19. Die beiden Durchflussmesser 18 und 19, die beispielsweise magnetisch induktive Durchflussmesser (MIDs) sind, messen bzw. erfassen jeweils den Volumenstrom der Komponente K1 durch die Produktleitung 8 und sind hierfür in der Produktleitung 8 räumlich von einander getrennt so angeordnet, dass sich der Durchflussmesser 18 im Bereich des oberen Endes der Produktleitung 8, d.h. in Strömungsrichtung auf die Steuerventile 13 und 15 folgend und der Durchflussmesser 19 im unteren Bereich der Produktleitung 8 in Strömungsrichtung vor dem Anschluss 7 befindet. Zwischen den beiden Durchflussmessern 18 und 19 bildet die Produktleitung 8 einen in den Figuren 1 und 2 wendelartig dargestellten Produktleitungsabschnitt 8.1, der als Speicher- oder Dosierraum dient und dessen Volumen wenigstens gleich dem größten, in die jeweilige Flasche 2 in einem Verfahrensschritt des Füllprozesses einzubringenden Füllvolumen der zweiten Komponente K2 ist, aber kleiner als das in die jeweilige Flasche 2 während des Füllprozesses einzubringenden Füllvolumens der ersten Komponente K1.

Für den Fall, dass das Füllelement 3 für eine Heißabfüllung vorgesehen ist, ist im Füllelement 3 bzw. im Gehäuse 4 weiterhin eine, ein Steuerventil 20 aufweisende Flüssigkeitsverbindung 21 vorgesehen, die den Flüssigkeitskanal 5 gesteuert mit dem Ringkanal 12 verbindet, und zwar u.a. derart, dass auch bei geschlossenem Flüssigkeitsventil 17, d.h. vor Einleiten und/oder nach Beendigung des jeweiligen Füllprozesses und bei geöffneten Steuerventilen 13 und 20 eine Strömungsverbindung aus dem Flüssigkeitsraum 10.1 durch die Produktleitung 8, durch den Flüssigkeitskanal 5 und durch die geöffnete Flüssigkeitsverbindung 21 in den Ringkanal 12 und von diesem über eine nicht dargestellte, eine Heizeinrichtung aufweisende Verbindung zurück in den Kessel 10 für den Heißumlauf der Komponente K1 besteht.

Die jeweilige Flasche 2 ist für ein Freistrahlfüllen mit ihrer Flaschenöffnung 2.1 im Abstand unterhalb der Abgabeöffnung 6 angeordnet, und zwar mit ihrer Flaschenachse achsgleich mit der vertikalen Füllelementachse FA. Bei der dargestellten Ausführungsform dient zum Halten der jeweiligen Flasche 2 ein jedem Füllelement 3 zugeordneter und am Rotor 9 vorgesehener Behälterträger 22, an dem die Flasche 2 mit einem Flaschen-Mündungsflansch hängend gehalten ist.

Die Arbeitsweise des Füllsystems 1 lässt sich, wie folgt, beschreiben:
Während des Füllbetriebes sind der Flüssigkeitskanal 5 zumindest in Strömungsrichtung vor dem Flüssigkeitsventil 17, der Anschluss 7 sowie die Produktleitung 8 vollständig mit dem Füllgut gefüllt, und zwar vor Beginn des jeweiligen Füllprozesses bevorzugt ausschließlich mit der Komponente K1. Weiterhin befindet sich das Steuerventil 20 während des jeweiligen Füllprozesses im geschlossenen Zustand und wird erst nach Beendigung des jeweiligen Füllprozesses für den Heißumlauf geöffnet.

Am Beginn jedes Füllprozesses werden in einem ersten oder vorausgehenden Verfahrensschritt bei geschlossenen Steuerventilen 13 und 20 das Flüssigkeitsventil 17 und das Steuerventil 15 geöffnet, sodass die Komponente K2 aus dem Ringkanal 11 in die Produktleitung 8 bzw. in den Produktleitungsabschnitt 8.1 eingeleitet wird, und zwar unter Verdrängen eines Teils der bis dahin in der Produktleitung 8 befindlichen Komponente K1 über das geöffnete Flüssigkeitsventil 17 in die Flasche 2. Das dabei von der Komponente K2 aus der Produktleitung 8 verdrängte Volumen der Komponente K1 entspricht dem in die Produktleitung 8 eingebrachten Volumen der Komponente K2 und wird mit dem, in diesem Verfahrensschritt ausschließlich von der Komponente K1 durchströmten Durchflussmesser 19 erfasst.

Entspricht das mit dem Durchflussmesser 19 gemessene Volumen dem erforderlichen, in die jeweilige Flasche 1 einzubringenden Füllvolumen der Komponente K2, so wird das Steuerventil 15 geschlossen. Mit dem Durchflussmesser 19 werden also das in dem vorausgehenden Verfahrensschritt in die jeweiligen Flasche 2 eingebrachte Teilvolumen der ersten Komponente K1, zugleich aber auch das in die Produktleitung 8 bzw. in den Produktleitungsabschnitt 8.1 eingebrachte, d.h. zudosierte Volumen der Komponente K2 bestimmt.

In einem zweiten oder nachfolgenden Verfahrensschritt wird bei weiterhin offenem Flüssigkeitsventil 17 und geschlossenen Steuerventilen 15 und 20 das Steuerventil 13 geöffnet, sodass dann unter Spülen der Produktleitung 18, des Produktleitungsabschnitts 8.1, des Anschlusses 7 und des Flüssigkeitskanals 5 mit der Komponente K1 das gesamte, anfänglich in dieser Produktleitung 8 befindliche, d.h. zudosierte Volumen der Komponente K2 in die Flasche 2 eingebracht wird und die Produktleitung 18, der Produktleitungsabschnitt 8.1, der Anschluss 7 und der Flüssigkeitskanal 5 wiederum ausschließlich und vollständig mit der Komponente K1 gefüllt sind. Das hierbei der jeweiligen Flasche 2 zufließende Volumen der Komponente K1 wird dabei zunächst mit dem unteren Durchflussmesser 19 und dann später mit dem oberen Durchflussmesser 18 bestimmt, in jedem Fall aber so, das für die mengen- und/oder volumenmäßige Steuerung des Füllprozesses jeweils nur das Messsignal desjenigen Durchflussmessers 18 bzw. 19 genutzt wird, der aktuell nicht von der Komponente K2 oder von dem einen Anteil oder Rest der Komponente K2 enthaltenden Füllgut durchströmt wird.

Unter Berücksichtigung der durch die Konstruktion vorgegebenen und damit bekannten Volumina der Produktleitung 8, des Anschlusses 7 und des Flüssigkeitskanals 5, unter Berücksichtigung des Volumens der Komponente K1, die im ersten Verfahrensschritt bereits in die Flasche 2 eingebracht wurde, sowie eventuell auch unter Berücksichtigung weiterer Füllparameter, wie z.B. Temperatur der Komponenten K1 und K2 usw., erfolgt das Schließen des Flüssigkeitsventils 17 und des Steuerventils 13 zur Beendigung des Füllprozesses dann, wenn die Komponente K1 ebenfalls mit dem erforderlichen Füllvolumen in die jeweilige Flasche 2 eingebracht ist. Nach Beendigung jedes Füllprozesses wird bei geschlossenem Flüssigkeitsventil 17 das Steuerventil 20 für den erneuten Heißumlauf wieder geöffnet.

Da beim Füllsystem 1 das Steuerventil 20 während des gesamten Füllprozesses geschlossen ist, ist u.a. wirksam verhindert, dass die Komponente K2 oder deren Bestandteile in den Ringkanal 12 und damit in den Heißumlauf gelangen.

Die Figuren 3 und 4 zeigen in einer Darstellung ähnlich den Figuren 1 und 2 ein Füllsystem 1a, welches sich von dem Füllsystem 1 im Wesentlichen nur dadurch unterscheidet, dass in der in den Figuren 3 und 4 mit 8a bezeichneten Produktleitung keine Durchflussmesser vorgesehen sind, sondern für jedes Füllelement 3 des Füllsystems 1 a bzw. der betreffenden Füllmaschine gesondert ein Durchflussmesser 18a in der Verbindungsleitung 14 und ein Durchflussmesser 19a in der Flüssigkeitsverbindung 21 angeordnet sind. Ansonsten entspricht das Füllsystem 1 a dem Füllsystem 1, sodass diejenigen Bauteile und/oder Komponenten, die zumindest von ihrer Funktion her Bauteilen und/oder Komponenten des Füllsystems 1 entsprechen, in den Figuren 3 und 4 mit denselben Bezugsziffern wie in den Figuren 1 und 2 bezeichnet sind.

Das Volumen der Produktleitung 8a sowie des Anschlusses 7 ist größer als das Volumen der Komponente K2, die in einem Verfahrensschritt in die jeweilige Flasche 2 eingebracht wird, aber kleiner als das in die jeweilige Flasche 2 einzubringende Volumen der Komponente K1.

Mit dem Füllsystem 1a ist beispielsweise das folgende Füllverfahren möglich, wobei am Beginn eines jeden Füllprozesses die Produktleitung 8a, der Anschluss 7 und der Flüssigkeitskanal 5 in Strömungsrichtung vor dem Flüssigkeitsventil 17 vollständig mit der Komponente K1 gefüllt sind:
Am Beginn des Füllprozesses wird in einem ersten oder vorausgehenden Verfahrensschritt bei geschlossenem Flüssigkeitsventil 17, bei geschlossenem Steuerventil 13 und bei geöffnetem Steuerventil 20 das Steuerventil 15 geöffnet, sodass die Komponente K2 aus dem Ringkanal 11 über das Steuerventil 15 in die Produktleitung 8a gelangt und hierbei die bis dahin in der Produktleitung 8a vorhandene Komponente K1 zumindest teilweise über den Anschluss 7, den Flüssigkeitskanal 11 und die Flüssigkeitsverbindung 21 in den Ringkanal 12 verdrängt. Das dabei die Flüssigkeitsverbindung 21 durchströmende Volumen der verdrängten Komponente K1 entspricht dem der Produktleitung 8a zufließenden Volumen der Komponente K2 und wird mit dem Durchflussmesser 19a erfasst. Sobald das mit dem Durchflussmesser 19a erfasste Volumen dem in die Flasche 2 einzubringenden Füllvolumen der Komponente K2 entspricht, werden das Steuerventil 15 und das Steuerventil 20 geschlossen. Das erforderliche Füllvolumen der Komponente K2 befindet sich dann in der Produktleitung 8a sowie eventuell teilweise auch im Anschluss 7.

In einem zweiten oder nachfolgenden Verfahrensschritt wird nach dem Schließen des Steuerventils 20 durch Öffnen des Flüssigkeitsventils 17 und des Steuerventils 13 die Komponente K1 aus dem Kessel 10 in die Produktleitung 8a eingeleitet. Hierdurch wird zunächst das dort vorhandene Volumen der Komponente K2 über die die Produktleitung 8a, den Anschluss 7 und den Flüssigkeitskanal 5 umfassende Flüssigkeitsverbindung in die Flasche 2 eingebracht und diese Flüssigkeitsverbindung vollständig mit der Komponente K1 gespült, sodass sie dann wiederum ausschließlich mit der Komponente K1 gefüllt ist. Das der Produktleitung 8a aus dem Kessel 10 zufließende Volumen der Komponente K1 wird mit dem Durchflussmesser 18a erfasst. Unter Berücksichtigung des durch die Konstruktion vorgegebenen und damit bekannten Volumens der Flüssigkeitsverbindung zwischen dem Steuerventil 13 und der Abgabeöffnung 6, d.h. unter Berücksichtigung der bekanten Volumina der Produktleitung 8a, des Anschlusses 7 und des Flüssigkeitskanals 5 sowie eventuell auch unter Berücksichtigung von weiteren Füllparametern, wie beispielsweise Temperatur der Komponenten K1 und K2 usw. erfolgt das Schließen des Flüssigkeitsventils 17 mit der Betätigungseinrichtung 16 und damit die Beendigung des Füllprozesses dann, wenn auch die Komponente K1 mit dem erforderlichen Füllvolumen in die Flasche 2 eingebracht ist. Am Ende jedes Füllprozesses wird bei weiterhin geöffnetem Steuerventil 13 das Steuerventil 20 für den Heißumlauf der Komponente K1 erneut geöffnet.

Bei dem Füllsystem 1 a wird das in die jeweilige Flasche 2 einzubringende Füllvolumen der Komponente K2 ebenfalls nicht unmittelbar, sondern mittelbar durch das von dieser Komponente verdrängte und mit den Durchflussmessern 18a und 19a erfasste Volumen der Komponente K1 bestimmt.

Bei dem Füllsystem 1 a ist das Flüssigkeitsventil 17 während des Zudosierens der Komponente K2, d.h. während des Einbringens dieser Komponente in den Produktkanal 8a geschlossen. Das Zudosieren der Komponente K2 kann daher bei einer dieses Füllsystem aufweisenden Füllmaschine umlaufender Bauart bereits im Winkelbereich der Drehbewegung des Rotors 9 zwischen einem Behälterauslauf und einem Behältereinlauf der Füllmaschine, d.h. im sogenannten "Verlustwinkel" der Drehbewegung des Rotors 9 erfolgen, d.h. bevor die zu füllende Flasche 2 am Behältereinlauf an die jeweilige von dem Füllelement 3 und dem Behälterträger 22 gebildete Füllstelle übergeben wird. Hierdurch wird der für den gesamten Füllprozess nutzbare Winkelbereich der Drehbewegung des Rotors 9 wesentlich vergrößert sowie in erheblichem Maße Prozesszeit für den Füllprozess gewonnen, so dass bei vorgegebenen Maschinenabmessungen (Durchmesser des Rotors 9) u.a. auch eine erhebliche Steigerung der Leistung der Füllmaschine (Anzahl der gefüllten Flaschen 2 je Zeiteinheit) erreicht wird.

Durch die erfindungsgemäße Ausbildung werden generell Fehlmessungen der Durchflussmesser 18, 19 bzw. 18a, 19a insbesondere durch feste Bestandteile im Füllgut vermieden. Mit der erfindungsgemäßen Ausbildung wird weiterhin eine hohe Dosiergenauigkeit beim Einbringen der Komponenten K1 und K2 in die Flaschen 2 sowie eine hohe Genauigkeit des in die Flaschen 2 jeweils eingebrachten Gesamtfüllvolumens erreicht.

Die Erfindung wurde vorstehend an Ausführungsbeispielen beschrieben. Es versteht sich, dass zahlreiche Änderungen sowie Abwandlungen möglich sind. So ist vorstehend stets von Volumen oder Füllvolumen die Rede. Selbstverständlich sind diese Begriffe auch gleichwertig mit "Menge" oder "Füllmenge" zusetzen.

Vorstehend wurde die vorliegende Erfindung im Wesentlichen an solchen Füllelementen 3 erläutert, die für eine Heißabfüllung von Produkten vorgesehen oder geeignet waren. Es versteht sich dabei aber von selbst, dass auch andere, nicht für eine Heißabfüllung von Produkten oder Füllgütern vorgesehene Füllelemente für die Anwendung der vorliegenden Erfindung geeignet sind, so dass die vorliegende Erfindung bzw. die Anwendung dieser Erfindung trotzt der gewählten Ausführungsbeispiele nicht auf zur Heißabfüllung geeignete Füllelemente 3 beschränkt ist

Weiterhin wurde davon ausgegangen, dass jeweils nur in einem Verfahrensschritt des gesamten Füllprozesses die Komponente K2 in den von dem Produktleitungsabschnitt 8.1 bzw. von der Produktleitung 8a und eventuell teilweise auch von dem Anschluss 7 gebildeten Dosier- oder Speicherraum eingebracht und in einem anschließenden Verfahrensschritt aus diesem mit der Komponente K1 in die Flasche 2 ausgebracht wird. Selbstverständlich besteht insbesondere bei entsprechend großvolumigen Flaschen 2 oder anderen großvolumigen Behältern die Möglichkeit, diese vorgenannten Verfahrensschritte im jeweiligen Füllprozess zweimal oder aber mehrfach wiederholt durchzuführen. In jedem Fall erfolgt aber die Messung des Füllvolumens der Komponente K2 indirekt durch Messen des von dieser Komponente verdrängten Volumen der Komponente K1, sodass die Steuerung des Füllprozesses ausschließlich durch Signale solcher Durchflussmesser 18/19 bzw. 18a/19a erfolgen kann, die aktuell nur von der Komponente K1 oder von einem Füllgut durchströmt werden, welches die Komponente K2 allenfalls in einem für die Messgenauigkeit und/oder Messsicherheit nicht relevanten Anteil enthält.

### Bezugszeichenliste

- 1, 1a: Füllsystem
- 2: Flasche
- 2.1: Flaschenöffnung
- 3: Füllelemente
- 4: Füllelementgehäuse
- 5: Flüssigkeitskanal im Gehäuse 4
- 6: Abgabeöffnung
- 7: Anschluss
- 8, 8a: Produkt oder Dosierleitung
- 8.1: Produktleitungsabschnitt
- 9: Rotor
- 10: Kessel
- 10.1: Flüssigkeitsraum
- 10.2: Gasraum
- 11, 12: Ringkanal
- 13: Steuerventil
- 14: Verbindungsleitung
- 15: Steuerventil
- 16: Betätigungseinrichtung
- 17: Flüssigkeitsventil
- 18, 19: Durchflussmesser
- 18a, 19a: Durchflussmesser
- 20: Steuerventil
- 21: Flüssigkeitsverbindung
- 22: Behälterträger
- K1, K2: Komponenten des Füllgutes
- FA: Füllelementachse

## Patentansprüche

1. Verfahren zum mengen- und/oder volumengesteuerten Füllen von Behältern (2) mit einem wenigstens eine Hauptkomponente (K1) und wenigstens eine Zusatzkomponente (K2) aufweisenden Füllgut, bei dem die Komponenten (K1, K2) In einem Füllprozess über eine gemeinsame Füllgutstrecke (8) und ein Füllelemente (3) in den jeweiligen am Füllelement (3) angeordneten Behälter (2) eingebracht werden, und zwar gesteuert durch eine dem Füllelement (3) zugeordnete Durchflussmesseinrichtung (18, 19), eine Beendigung des jeweiligen Füllprozesses dann veranlasst, wenn die wenigstens eine Hauptkomponente (K1) und die wenigstens eine Zusatzkomponente (K2) in dem erforderlichen Füllvolumen in den jeweiligen Behälter (2) eingebracht sind, wobei als Durchflussmesseinrichtung wenigstens zwei bezogen auf eine Strömungsrichtung des Füllgutes voneinander beabstandete Durchflussmesser (18, 19), vorzugsweise magnetisch induktive Durchflussmesser (MIDs) verwender werden, wobei am Beginn jedes Füllprozesses die Füllgutstrecke (8) sowie bevorzugt auch ein mit dieser Füllgutstrecke (8) ständig in Verbindung stehender Flüssigkeitsraum (5, 7) des Füllelementes (3) ausschließlich mit der wenigstens einen Hauptkomponente (K1) gefüllt sind, **dadurch gekennzeichnet, dass** während jedes Füllprozesses in wenigstens einem vorausgehenden Verfahrensabschnitt die wenigstens eine Zusatzkomponente (K2) in einen von der Füllgutstrecke (8) gebildeten Speicher- oder Dosierraum (8-1) eingeleitet und hierbei das aus der Füllgutstrecke (8) oder aus dem Speicher- oder Dosierraum durch die wenigstens eine Zusatzkomponente (K2) verdrängte Volumen der wenigstens einen Hauptkomponente (K1) mit wenigstens einem ersten der Durchflussmesser (19), der dabei ausschließlich von der wenigstens einen Hauptkomponente (K1) durchströmt wird, erfasst wird, und zwar zur mittelbaren Bestimmens des Volumens der dem Speicher- oder Dosierraum zufließenden wenigstens einen Zusatzkomponente (K2), dass das Einleiten der wenigstens einen Zusatzkomponente (K2) in den Speicher- oder Dosierraum dann beendet wird, wann das aus der Füllgutstrecke (8) oder dem Speicher- oder Dosierraum durch die wenigstens eine zweite Komponente verdrängte und mit dem wenigstens einen ersten Durchflussmesser (19) gemessene Volumen der ersten Komponente (K1) einen vorgegebenen Wert erreicht hat, dass in wenigstens einem weiteren, nachfolgenden Verfahrensschritt die wenigstens eine Hauptkomponente (K1) in die Füllgutstrecke (8) und über diese sowie über das Füllelement (3) In den jeweiligen Behälter (2) eingeleitet wird, und zwar unter Mitführung der wenigstens einen Zusatzkomponente (K2) aus dem Speicher- und Dosierraum, und dass während dieses nachfolgenden Verfahrensschrittes das Volumen der dem Behälter (2) zufließenden Hauptkomponente (K1) ebenfalls mit wenigstens einem zweiten Durchflussmesser (18) erfasst wird, der dabei ausschließlich von der wenigstens einen Hauptkomponente (K1) durchströmt wird, und wobei
sowohl die wenigstens eine Hauptkomponente (K1) als auch die wenigstens eine Zusatzkomponente (Z1) sowohl den in Strömungsrichtung ersten Durchflussmesser (18) als auch den in Strömungsrichtung zweiten Durchflussmesser (19) durchströmen.

2. Verfahren nach Anspruch 1, **dadurch gekennzeichnet, dass** das Volumen der Hauptkomponente während des vorausgehenden Verfahrensabschnitts mit wenigstens einem ersten in Strömungsrichtung des Füllgutes auf den Speicher- oder Dosierraum folgenden Durchflussmesser (19) und/oder während des nachfolgenden Verfahrensabschnitts zumindest zeitweise mit wenigstens einem zweiten in Strömungsrichtung des Füllgutes dem Speicher- oder Dosierraum vorausgehenden Durchflussmesser (18) gemessen wird.

3. Verfahren nach Anspruch 1 oder 2, **dadurch gekennzeichnet, dass** während des Füllprozesses die Prozessfolge bestehend aus dem vorausgehenden Verfahrensschritt und dem nachfolgenden Verfahrensschritt nur einmal oder wenigstens zweimal durchgeführt wird.

4. Verfahren nach einem der Ansprüche 1 - 3, **dadurch gekennzeichnet, dass** in dem ausgehenden Verfahrensschritt die durch das Einleiten der wenigstens einen Zusatzkomponente (K2) aus dem Speicher- oder Dosierraum verdrängte wenigstens eine Hauptkomponente (K1) in den jeweils zu füllenden Behälter (2) geleitet oder bei geschlossenem Füllelement (3) in einen Zusatzkanal (12) verdrängt wird, vorzugsweise in einem Zusatzkanal (12), aus dem die wenigstens eine Hauptkomponente (K)1 an einen Vorratsbehälter oder Kessel (10) für diese Komponente zurückgeführt wird.

5. Verfahrens nach einem der vorhergehenden Ansprüche, **dadurch gekennzeichnet, dass** die wenigstens eine Hauptkomponente (K1) der Füllgutstrecke (8) durch gesteuertes Öffnen und Schließen wenigstens eines ersten Steuerventils (13) und die wenigstens eine Zusatzkomponente der Füllgutstrecke durch gesteuertes Öffnen und Schließen wenigstens eines zweiten Steuerventils (15) zugeführt wird, und dass das Volumen der wenigstens einen Hauptkomponente (K1) in dem nachfolgenden Verfahrensschritt zumindest zeitweise mit einem Durchflussmesser (18) erfasst wird, der von der wenigstens einen Hauptkomponente (K1) nach dem ersten Steuerventil (13) oder vor dem ersten Steuerventil (13) durchströmt wird.

6. Verfahren nach einem der vorhergehenden Ansprüche, **dadurch gekennzeichnet, dass** in dem vorausgehenden Verfahrensschritt das Volumen der wenigstens einen aus der Füllgutstrecke (8) verdrängten Hauptkomponente mit einem Durchflussmesser (19) erfasst wird, der in der Füllgutstrecke (8) bezogen auf die Strömungsrichtung des Füllgutes auf den Speicher- oder Dosierraum folgend vorgesehen ist.

7. Verfahren nach Anspruch 6, **dadurch gekennzeichnet, dass** die Flüssigkeitsverbindung (21) während des nachfolgenden Verfahrensschrittes gesperrt ist.

8. Verfahren nach einem der vorhergehenden Ansprüche, **dadurch gekennzeichnet, dass** die wenigstens eine Zusatzkomponente (K2) in einer fließfähigen Basis oder Matrix festere Bestandteile oder Feststoffe oder Festbestandteile, wie z.B. Fasern und/oder Partikel, z.B. Frucht- oder Obst- oder Gemüsefasern oder -stücke enthält, und/oder dass die wenigstens eine Hauptkomponente (K1) eine flüssige Komponente ohne oder im Wesentlichen ohne derartige festere Bestandteile oder Feststoffe oder Festbestandteile ist.

9. Füllsystem zum volumen- oder/oder mengengesteuerten Füllen von Behältern (2) mit einem wenigstens eine Hauptkomponente (K1) und wenigstens eine Zusatzkomponente (K2) aufweisenden Füllgut, mit einem Füllelement (3) mit wenigstens einem Flüssigkeitskanal (5), der wenigstens eine Abgabeöffnung (6) zur Abgabe des Füllgutes in den jeweiligen, am Füllelement (3) angeordneten Behälter (2) bildet, mit wenigstens einem im Flüssigkeitskanal (5) angeordneten Flüssigkeitsventil (17) zum gesteuerten Öffnen und Schließen des Füllelementes (3), welches über eine wenigstens zwei Steuerventile (13, 15) aufweisende Steuerventileinrichtung an eine Quelle (10) für die wenigstens eine Hauptkomponente (K1)und an eine Quelle (11) für die wenigstens eine Zusatzkomponente (K2) angeschlossen ist, und mit einer für die wenigstens eine Hauptkomponente (K1) und die wenigstens eine Zusatzkomponente (K2) gemeinsamen und einen Speicher- oder Dosierraum (8.1) für das Zudosieren der wenigstens eine Zusatzkomponente (K2) bildenden Füllgutstrecke (8, 8a), sowie mit wenigstens zwei jeweils einen Volumenstrom des Füllgutes erfassenden und ein entsprechendes elektrisches Messsignal erzeugenden Durchflussmessern (18, 19; 18a, 19a), die vorzugsweise magnetisch induktive Durchflussmesser (MIDs) sind, **dadurch gekennzeichnet, dass** wenigstens ein erster Durchflussmesser (19, 19a) bezogen auf die Strömungsrichtung des Füllgutes in der Füllgutstrecke (8) nach dem Speicher- oder Dosierraum oder in einer gesteuerten, den Flüssigkeitskanal (5) des Füllelementes (3) mit einem Hilfs- oder Zusatzkanal (12) verbindenden und wenigstens ein weiteres Steuerventil (20) aufweisenden Verbindung (21) angeordnet ist, und dass wenigstens ein zweiter Durchflussmesser (18, 18a) in der Füllgutstrecke bezogen auf die Strömungsrichtung des Füllgutes auf die Steuerventileinrichtung folgend oder bezogen auf die Strömungsrichtung der wenigstens einen Hauptkomponente (K1) in einer ausschließlich diese Komponente führenden Verbindung vor der Steuerventileinrichtung angeordnet ist.

10. Füllsystem nach Anspruch 9, **dadurch gekennzeichnet, dass** auch bei Anordnung des wenigstens einen ersten Durchflussmessers (19) in der Füllgutstrecke (8) die gesteuerte, das wenigstens ein weiteres Steuerventil (20) aufweisende Verbindung zwischen dem Flüssigkeitskanal (5) und dem Hilfs- oder Zusatzkanal (12) vorgesehen ist.

11. Füllsystem nach Anspruch 9 oder 10, **dadurch gekennzeichnet, dass** die gesteuerte Verbindung (21) zwischen dem Flüssigkeitskanal (5) und dem Hilfs- oder Zusatzkanal (12) Teil eines Heißumlaufs für die wenigstens eine Hauptkomponente (K1) ist.

12. Füllsystem nach einem der vorhergehenden Ansprüche, **dadurch gekennzeichnet, dass** die Füllgutstrecke von einer Produkt- oder Rohrleitung (8, 8a) zwischen der Steuerventilanordnung und dem Füllelement (3) oder einem Füllgutanschluss (7) dieses Füllelementes (3) gebildet ist, vorzugsweise von einer zumindest in Teilbereichen in vertikaler Richtung oder im Wesentlichen in vertikaler Richtung sich erstreckenden und/oder zur Ausbildung des Speicher- oder Dosierraumes zumindest in einem Teilabschnitt (8.1) wendelartig geformten Produktleitung (8, 8a).

13. Füllsystem nach einem der vorhergehenden Ansprüche, **dadurch gekennzeichnet, dass** es Bestandteil einer Füllmaschine umlaufender Bauart ist, und zwar mit einer Vielzahl von Füllelementen (3) an einem um eine vertikale Maschinenachse umlaufenden Rotor (9) und dass für jedes Füllelement (3) eigenständig die Füllgutstrecke (8, 8a), die diese Füllgutstrecke (8, 8a) gesteuert mit den Quellen (10, 11) für die wenigstens eine Hauptkomponente (K1) und die wenigstens eine Zusatzkomponente (K2) verbindende Steuerventileinrichtung, die ersten und zweiten Durchflussmesser (18, 18a; 19, 19a) sowie vorzugsweise auch die zusätzliche, steuerbare Verbindung (21) vorgesehen sind.

## Claims

1. Method for the filling in a quantity and/or volume controlled manner of containers (2) with contents comprising at least the main component (K1) and at least one additional component (K2), wherein the components (K1, K2) are introduced into the respective container (2) via a common contents line (8) and a filling element (3), said container (2) being arranged on the filling element (3), specifically in a controlled manner by means of a flow rate measuring device (18, 19) associated with the filling element (3), which triggers an end of the respective filling process when the at least one main component (K1) and the at least one additional element (K2) are introduced into the respective container (2) in the required filling volume, wherein use is made as the flow measuring device of at least two flow meters (18,19) located at a distance from one another in the direction of flow of the filling material, preferably magnetic inductive flow meters (MID's), wherein, at the beginning of each filling process, the contents line (8), and preferably also a fluid chamber of the filling element (3) constantly in connection with this contents line (8), are filled exclusively with the at least one main component (K1) **characterised in that**, during each filling process, in at least one preceding method step, the at least one additional component (K2) is conducted into a storage or metering chamber (8.1) formed from the contents line (8) and in this situation the volume of the at least one main component (K1) which is displaced out of the contents line (8) or out of the storage or metering chamber by the at least one additional component (K2) is detected by at least one first of the flow meters (19), which in this situation are flowed through exclusively by the at least one main component (K1), and specifically for the indirect determination of the volume of the at least one additional component (K2) flowing into the storage or metering chamber, and that the introduction of the at least one additional component (K2) into the storage or metering chamber is ended when the volume of the first component (K1) which is displaced out of the contents line (8) or the storage or metering chamber by the at least one second component and measured by the at least one first flow meter (19) has reached a predetermined value, and that, in at least one further subsequent method step, the at least one main component (K1) is conducted into the contents line (8) and via this and via the filling element (3) into the respective container (2), and specifically with the joint conducting of the at least one additional components (K2) out of the storage and metering chamber, and that, during this subsequent method step, the volume of the main component flowing into the container (2) is likewise detected by at least one second flow meter (18), which in this situation is flowed through exclusively by the at least one main component (K1), and wherein both the at least one main component (K1) as well as the at least one additional component (K2) flow through the first flow meter (18) in the direction of flow as well as through the second flow meter (19) in the direction of flow.

2. Method according to claim 1, **characterised in that**, the volume of the main component is measured during the preceding method step by at least one flow meter (19) following the storage or metering chamber in the direction of flow of the contents material, and/or during the subsequent method step at least in part by at least one second flow meter (18) upstream of the storage or metering chamber in the direction of flow of the contents material.

3. Method according to claim 1 or 2, **characterised in that**, during the filling process, the process sequence consisting of the preceding method step and the subsequent method step is carried out only once or at least twice.

4. Method according to any one of claims 1- 3, **characterised in that**, in the preceding method step, the at least one main component (K1) displaced by the introduction of the at least one additional component (K2) out of the storage or metering chamber is conducted into the respective container (2) which is to be filled, or, with the filling element (3) closed, is displaced into an additional channel (12), preferably into an additional channel (12), from which the at least one main component (K1) is conducted back to a storage container or boiler (10) for this component.

5. Method according to any one of the preceding claims, **characterised in that**, the at least one main component (K1) is conducted to the contents line (8) by controlled opening and closing of at least one first control valve (13), and the at least one additional component is conducted to the contents line by controlled opening and closing of at least one second control valve (15), and that the volume of the at least one main component (K1) is detected in the subsequent method step at least in part by a flow meter (18), which is flowed through by the at least one main component (K1) downstream of the first control valve (13) or upstream of the first control valve (13).

6. Method according to any one of the preceding claims, **characterised in that**, in the preceding method step the volume of the at least one main component which is displaced out of the contents line (8) is detected by a flow meter (19), which is provided on the contents line (8), by relation to the direction of flow of the contents material, downstream of the storage or metering chamber.

7. Method according to claim 6, **characterised in that**, the fluid connection (21) is blocked during the subsequent method step.

8. Method according to any one of the preceding claims, **characterised in that** the at least one additional component (K2), in a base or matrix capable of flowing, contains constituents of more solid consistency, or solids or solid constituents, such as fibres and/or particles, such as fruit or vegetable fibres or pieces, and/or that the at least one main component (K1) is a fluid component, without or essentially without such constituents of more solid consistency or solids or solid constituents.

9. Filling system for the filling in a volume and/or quantity controlled manner of containers (2) with contents comprising at least one main component (K1) and at least one additional component (K2), with a filling element (3) with at least one fluid channel (5), which forms at least one outlet aperture (6) for the outlet of the contents into the respective container (2) arranged at the filling element (3), with at least one fluid valve (17) arranged in the fluid channel (5) for the controlled opening and closing of the filling element (3), which, by way of a control valve device comprising at least two control valves (13,15), is connected to a source (10) for the at least one main component (K1) and to a source (11) for the at least one additional component (K2), and with a contents line (8, 8a) common to the at least one main component (K1) and the at least one additional component (K2) and forming a storage or metering chamber (8.1) for the metering in of the at least one additional component (K2), and with at least two flow meters (18, 19; 18a, 19a), in each case determining a volume flow of the contents material and generating an appropriate electrical measurement signal, which are preferably magnetic inductive flow meters (MID's), **characterised in that** at least one first flow meter (19, 19a), in relation to the direction of flow of the contents material on the contents line (8), is arranged downstream of the storage or metering chamber or in a controlled connection (21), connecting the fluid channel (5) of the filling element (3) with an ancillary or additional channel (12) and comprising at least one further control valve (20), and that at least one second flow meter (18, 18a) is arranged on the contents line, in relation to the direction of flow of the contents material towards the control valve device, downstream, or, in relation to the direction of flow of the at least one main component (K1), is arranged in a connection, exclusively conducting this component, upstream of the control valve.

10. Filling system according to claim 9, **characterised in that**, even with the arrangement of the at least one first flow meter (19) in the contents line (8), the controlled connection, comprising the at least one further control valve (20), is provided between the fluid channel (5) and the ancillary or additional channel (12).

11. Filling system according to claim 9 or 10, **characterised in that**, the controlled connection (21) between the fluid channel (5) and the ancillary or additional channel (12) is a part of a hot circulation arrangement for the at least one main component (K1).

12. Filling system according to any one of the preceding claims, **characterised in that**, the contents line is formed from a product line or pipeline (8, 8a) between the control valve arrangement and the filling element (3) or a contents material connection (7) of this filling element (3), preferably from a product line (8, 8a) which extends at least in part areas in a vertical direction or essentially in a vertical direction and/or, for the formation of the storage or metering chamber, is formed at least in one part area (8.1) in a helical shape.

13. Filling system according to any one of the preceding claims, **characterised in that**, it is a constituent part of a filling machine of circulating design, and specifically with a plurality of filling elements (3) at a rotor (9) circulating about a vertical machine axis, and that provided for each filing element (3) independently are the contents line (8, 8a), the control valve device connecting this contents line (8, 8a) in a controlled manner with the sources (10, 11) for the at least one main component (K1) and the at least one additional component (K2), the first and second flow meters (18, 18a; 19, 19a), and preferably also the additional controllable connection (21).

## Revendications

1. Procédé de remplissage commandé selon la quantité et/ou le volume de récipients (2), avec un produit de remplissage présentant au moins un composant principal (K1) et au moins un composant supplémentaire (K2), dans lequel les composants (K1, K2) sont introduits dans un processus de remplissage sur une voie de produit de remplissage commune (8) et un élément de remplissage (3) est introduit dans le récipient (2) respectif disposé sur l'élément de remplissage (3), et ce de manière commandée par un dispositif de mesure de débit (18, 19) associé à l'élément de remplissage (3) qui entraîne une fin du processus de remplissage respectif si l'au moins un composant principal (K1) et l'au moins un composant supplémentaire (K2) sont introduits dans le volume de remplissage nécessaire dans le récipient respectif (2), au moins deux débitmètres (18, 19) espacés l'un de l'autre par rapport à un sens d'écoulement du produit de remplissage, de préférence des débitmètres à induction magnétique (MID), étant utilisés comme dispositif de mesure de débit, la voie de produit de remplissage (8) ainsi que de préférence aussi un espace de liquide (5, 7), se trouvant en liaison permanente avec cette voie de produit de remplissage (8), de l'élément de remplissage (3) étant exclusivement remplis de l'au moins un composant principal (K1) au début de chaque processus de remplissage, **caractérisé en ce que** pendant chaque processus de remplissage dans au moins une étape de procédé précédente, l'au moins un composant supplémentaire (K2) est introduit dans un espace de stockage ou de dosage (8-1) formé par la voie de produit de remplissage (8) et le volume, supplanté de la voie de produit de remplissage (8) ou de l'espace de stockage ou de dosage par l'au moins un composant supplémentaire (K2), de l'au moins un composant principal (K1) est alors détecté avec au moins un premier des débitmètres (19) qui est ici traversé exclusivement par l'au moins un composant principal (K1), et ce pour la détermination indirecte du volume de l'au moins un composant supplémentaire (K2) s'écoulant vers l'espace de stockage ou de dosage, **en ce que** l'introduction de l'au moins un composant supplémentaire (K2) dans l'espace de stockage ou de dosage est terminée si le volume, mesuré avec l'au moins un premier débitmètre (19) et supplanté par l'au moins un second composant de la voie de produit de remplissage (8) ou de l'espace de stockage ou de dosage, du premier composant (K1) a atteint une valeur prescrite, **en ce que** dans au moins une autre étape de procédé suivante, l'au moins un composant principal (K1) est introduit dans la voie de produit de remplissage (8) et par celle-ci ainsi que par l'élément de remplissage (3) dans le récipient respectif (2), et ce en entraînant l'au moins un composant supplémentaire (K2) depuis l'espace de stockage et de dosage, et **en ce que** pendant cette étape de procédé suivante le volume du composant principal (K1) s'écoulant vers le récipient (2) est aussi détecté avec au moins un second débitmètre (18) qui est ici exclusivement traversé par l'au moins un composant principal (K1), et non seulement l'au moins un composant principal (K1) mais aussi l'au moins un composant supplémentaire (Z1) traversant non seulement le premier débitmètre (18) dans le sens d'écoulement mais aussi le second débitmètre (19) dans le sens d'écoulement.

2. Procédé selon la revendication 1, **caractérisé en ce que** le volume du composant principal pendant l'étape de procédé précédente est mesuré avec au moins un premier débitmètre (19) qui suit dans le sens d'écoulement du produit de remplissage l'espace de stockage ou de dosage et/ou pendant l'étape de procédé suivante au moins temporairement avec au moins un second débitmètre (18) précédant dans le sens d'écoulement du produit de remplissage l'espace de stockage ou de dosage.

3. Procédé selon la revendication 1 ou 2, **caractérisé en ce que** pendant le processus de remplissage, la suite du procédé se composant de l'étape précédente et de l'étape suivante n'est réalisée qu'une fois ou au moins deux fois.

4. Procédé selon l'une quelconque des revendications 1 à 3, **caractérisé en ce que** dans l'étape de procédé précédente, l'au moins un composant principal (K1) supplanté par l'introduction de l'au moins un composant supplémentaire (K2) de l'espace de stockage ou de dosage est conduit dans le récipient (2) à remplir respectivement ou, lorsque l'élément de remplissage (3) est fermé, est supplanté dans un canal supplémentaire (12), de préférence dans un canal supplémentaire (12), duquel l'au moins un composant principal (K1) est ramené à un réservoir de stockage ou une cuve (10) pour ce composant.

5. Procédé selon l'une quelconque des revendications précédentes, **caractérisé en ce que** l'au moins un composant principal (K1) est amené à la voie de produit de remplissage (8) par ouverture et fermeture commandées au moins d'une première soupape de commande (13) et l'au moins un composant supplémentaire est amené à la voie de produit de remplissage par ouverture et fermeture commandées au moins d'une seconde soupape de commande (15), et **en ce que** le volume de l'au moins un composant principal (K1) est détecté dans l'étape de procédé suivante au moins temporairement avec un débitmètre (18) qui est traversé par l'au moins un composant principal (K1) après la première soupape de commande (13) ou avant la première soupape de commande (13).

6. Procédé selon l'une quelconque des revendications précédentes, **caractérisé en ce que**, dans l'étape de procédé précédente, le volume de l'au moins un composant principal supplanté de la voie de produit de remplissage (8) est détecté avec un débitmètre (19) qui est prévu dans la voie de produit de remplissage (8) par rapport au sens d'écoulement du produit de remplissage suivant l'espace de stockage ou de dosage.

7. Procédé selon la revendication 6, **caractérisé en ce que** la liaison de liquide (21) est bloquée pendant l'étape de procédé suivante.

8. Procédé selon l'une quelconque des revendications précédentes, **caractérisé en ce que** l'au moins un composant supplémentaire (K2) contient des constituants plus solides ou des solides ou des constituants solides dans une matrice ou une base coulante, tels que des fibres et/ou des particules, par exemple des fibres ou des morceaux de fruit, de légume ou de végétal, et/ou en ce que l'au moins un composant principal (K1) est un composant liquide sans ou sensiblement sans constituants plus solides ou solides ou constituants solides de la sorte.

9. Système de remplissage pour le remplissage commandé selon la quantité et/ou le volume de récipients (2) avec un produit de remplissage présentant au moins un composant principal (K1) et au moins un composant supplémentaire (K2), avec un élément de remplissage (3) avec au moins un canal de liquide (5) qui forme au moins une ouverture de sortie (6) pour la sortie du produit de remplissage dans le récipient (2) respectif disposé sur l'élément de remplissage (3), avec au moins une soupape de liquide (17) disposée dans le canal de liquide (5) pour l'ouverture et la fermeture commandées de l'élément de remplissage (3) qui est raccordé par un dispositif de soupape de commande présentant au moins deux soupapes de commande (13, 15) à une source (10) pour l'au moins un composant principal (K1) et à une source (11) pour l'au moins un composant supplémentaire (K2), et avec une voie de produit de remplissage (8, 8a) commune à l'au moins un composant principal (K1) et l'au moins un composant supplémentaire (K2) et formant un espace de stockage ou de dosage (8.1) pour l'ajout dosé de l'au moins un composant supplémentaire (K2), ainsi qu'avec au moins deux débitmètres (18, 19 ; 18a, 19a) détectant respectivement un débit volumétrique du produit de remplissage et générant un signal de mesure électrique correspondant qui sont des débitmètres à induction magnétique (MID) de préférence magnétiquement, **caractérisé en ce qu'**au moins un premier débitmètre (19, 19a) est disposé par rapport au sens d'écoulement du produit de remplissage dans la voie de produit de remplissage (8) après l'espace de stockage ou de dosage ou dans une liaison (21) commandée, reliant le canal de liquide (5) de l'élément de remplissage (3) à un canal auxiliaire ou supplémentaire (12) et présentant au moins une autre soupape de commande (20), et **en ce qu'**au moins un second débitmètre (18, 18a) est disposé dans la voie de produit de remplissage par rapport au sens d'écoulement du produit de remplissage suivant le dispositif de soupape de commande ou par rapport au sens d'écoulement de l'au moins un composant principal (K1) dans une liaison guidant exclusivement ce composant avant le dispositif de soupape de commande.

10. Système de remplissage selon la revendication 9, **caractérisé en ce que** la liaison commandée, présentant l'au moins une autre soupape de commande (20), entre le canal de liquide (5) et le canal auxiliaire ou supplémentaire (12) est aussi prévue lors de l'agencement de l'au moins un premier débitmètre (19) dans la voie de produit de remplissage (8),

11. Système de remplissage selon la revendication 9 ou 10, **caractérisé en ce que** la liaison (21) commandée entre le canal de liquide (5) et le canal auxiliaire ou supplémentaire (12) fait partie d'un circuit chaud pour l'au moins un composant principal (K1).

12. Système de remplissage selon l'une quelconque des revendications précédentes, **caractérisé en ce que** la voie de produit de remplissage est formée par une conduite de produit ou de tube (8, 8a) entre l'agencement de soupape de commande et l'élément de remplissage (3) ou un raccord de produit de remplissage (7) de cet élément de remplissage (3), de préférence par une conduite de produit (8, 8a) s'étendant au moins dans des zones partielles dans le sens vertical ou sensiblement dans le sens vertical et/ou formée en spirale pour la réalisation de l'espace de stockage ou de dosage au moins dans une section partielle (8.1).

13. Système de remplissage selon l'une quelconque des revendications précédentes, **caractérisé en ce qu'**il est un constituant d'une machine de remplissage de type rotative et ce avec une pluralité d'éléments de remplissage (3) sur un rotor (9) tournant autour d'un axe de machine vertical et **en ce que**, pour chaque élément de remplissage (3), la voie de produit de remplissage (8, 8a), le dispositif de soupape de commande reliant cette voie de produit de remplissage (8, 8a) de manière commandée aux sources (10, 11) pour l'au moins un composant principal (K1) et l'au moins un composant supplémentaire (K2), les premiers et seconds débitmètres (18, 18a ; 19, 19a) ainsi que de préférence aussi la liaison supplémentaire (21) commandable sont prévus de manière autonome.
